# FASCICULE DE BREVET EUROPEEN

(11) **EP 2 047 173 B1**
(45) Date de publication et mention de la délivrance du brevet: **12.06.2013**
(21) Numéro de dépôt: 07823393.9
(22) Date de dépôt: 02.08.2007
(51) Int. Cl.: G09F 19/12, G09F 9/00, H05B 37/02

(54) **METHODE D'OBTENTION D'UN SYSTEME PHYSIQUE TRIDIMENSIONNEL RESTITUANT L'APPARENCE D'UN OBJET TRIDIMENSIONNEL EN DEFORMATION DYNAMIQUE REVERSIBLE, NOTAMMENT EN UTILISANT UN PROCEDE DE CAPTURE DU MOUVEMENT**
VERFAHREN ZUR HERSTELLUNG EINES DREIDIMENSIONALEN PHYSIKALISCHEN SYSTEMS ZUR REKONSTRUKTION DER ANZEIGE EINES DREIDIMENSIONALEN OBJEKTS IN UMKEHRBARER DYNAMISCHER UMFORMUNG, Z.B. MIT VERWENDUNG EINES MOTION CAPTURE VERFAHRENS
METHOD FOR OBTAINING A THREE-DIMENSIONAL PHYSICAL SYSTEM RECONSTRUCTING THE APPEARANCE OF A THREE-DIMENSIONAL OBJECT IN REVERSIBLE DYNAMIC DEFORMATION, E.G. BY USING A MOTION CAPTURE PROCESS

(30) Priorité: 02.08.2006 FR 0607045
(43) Date de publication de la demande: 15.04.2009
(73) Titulaire: Brun, Rémi, 75002 Paris (FR)
(72) Inventeur: Brun, Rémi, 75002 Paris (FR)
(74) Mandataire: Novagraaf Technologies
(86) Numéro de dépôt international: PCT/FR2007/001340
(87) Numéro de publication internationale: WO 2008/015345

(56) Documents cités:
- WO-A-01/10505
- WO-A-96/37871
- FR-A- 2 844 381
- US-A- 3 184 872
- US-A- 5 379 202
- US-A1- 2003 080 924
- US-A1- 2005 047 119

## Description

La présente invention concerne une méthode d'obtention d'un système physique tridimensionnel permettant de restituer l'apparence d'un objet tridimensionnel en déformation dynamique ainsi qu'un procédé de restitution de l'apparence d'au moins un objet tridimensionnel obtenu au moyen d'une telle méthode.

Le système physique peut, par exemple, être une sculpture, un objet décoratif ou un objet à visée scientifique ou pédagogique.

Dans l'art antérieur, il est connu des sculptures animées ayant la forme d'un objet à représenter. Ces sculptures étant animées, elles permettent de restituer l'animation d'un objet tridimensionnel. Ces sculptures peuvent êtres pourvues de sources lumineuses représentant la forme de l'objet. De telles sculptures sont notamment décrites dans les documents US 2005/0047119, US 6 394 282, US 6 626 553 ou US 5 784 815.

Toutefois, ce type de système ne permet pas de représenter un mouvement ou une déformation d'un objet d'une façon suffisamment fine et en trois dimensions pour que le spectateur puisse percevoir une illusion d'un mouvement ou d'une déformation réel.

En effet, ces systèmes ont recours d'une façon plus ou moins schématique à la représentation physique de la forme du sujet de l'animation. Cette représentation est reconnaissable quand l'objet est immobile et « prend vie » quand l'objet bouge.

Ces systèmes sont ainsi composés de différents éléments solides, ayant une forme déterminée, et articulés les uns aux autres. Ainsi, il n'est pas possible de représenter de manière réaliste des déformations desdits objets.

Il est également connu des méthodes de stéréoscopie, d'holographie ou toutes autres méthodes donnant une impression de relief à partir d'images plates reproduites ou projetées sur un écran.

Toutefois, ces systèmes ne sont pas des objets physiques en trois dimensions permettant de représenter un mouvement ou une déformation d'un objet.

La présente invention vise à remédier à ces inconvénients en proposant une méthode d'obtention d'un système tridimensionnel permettant de restituer de manière fidèle l'apparence d'un objet en trois dimensions lors de sa déformation.

A cet effet, l'invention concerne selon son acception la plus générale, une méthode d'obtention d'un système physique tridimensionnel pour la restitution de l'apparence d'au moins un objet tridimensionnel en déformation dynamique.

Ledit système est constitué par :
- une pluralité de sources lumineuses correspondant à des points dudit objet caractéristiques desdites déformations, séparées par un espace principalement transparent, ladite pluralité de sources lumineuses ne représentant pas la forme de l'objet, et
- un programmateur agencé pour commander les sources lumineuses de manière à ce que la position relative de chaque source lumineuse corresponde à la position relative du point correspondant dudit objet, lors de sa déformation dynamique, à des instants successifs.

On notera que, au sens du présent document, le terme déformation englobe les mouvements ou les altérations de la forme d'un objet au cours du temps.

En outre, la déformation dynamique est réversible, c'est à dire que les points composants l'objet restent physiquement liés et conservent une cohérence physique lors de la déformation.

Par ailleurs, le terme source lumineuse au sens de la présente description inclut les sources de lumière primaire ainsi que les sources secondaires qui réfléchissent, diffusent ou diffractent la lumière.

La présente invention est un support visuel en volume reproduisant un mouvement de très haute qualité, au plus proche du mouvement réel.

Selon l'invention, la déformation de l'objet est restituée par un système physique qui est tridimensionnel et l'objet physique en déformation peut ainsi être visualisé à partir de diverses positions de l'espace.

En outre, la déformation de l'objet est représentée de façon précise car la position des sources lumineuses correspond précisément à la position du point correspondant de l'objet.

Selon l'invention, l'approche est à l'opposé de l'approche des sculpteurs qui réalisent des statues représentant le sujet avec le plus de force en essayant de faire sentir le mouvement dans une posture figée. En effet, en ne montrant que quelques sources lumineuses en mouvements, on suggère tout ce qui n'est pas du mouvement et qui a été supprimé : les formes, les textures, les couleurs et les volumes.

Le principe de l'invention est le suivant : il suffit de voir très peu de sources lumineuses, bien placés sur un objet en mouvement (ou déformation) pour permettre au cerveau de percevoir le mouvement général du corps complet avec une grande finesse.

En outre, il est déterminant que la position de ces sources lumineuses reproduisent précisément la position des points de l'objet lors de sa déformation, ce qui est notamment possible par des technique de motion capture (d'autres solutions seraient aussi acceptables à condition de restituer avec finesse la qualité du mouvement). La finesse de la perception obtenue est impressionnante. Il faut voir des résultats de capture de mouvement pour la constater.

Par ailleurs,eEn raison de l'espace principalement transparent, séparant les sources lumineuses, le système physique ainsi réalisé peut être observé selon des nombreux angles de vues.

Selon l'invention, l'objet tridimensionnel peut notamment représenter des mouvements d'animaux (cheval au galop, course du guépard, ...), de danseurs, de sportifs, voir de scènes quelconques. Ainsi, cette technologie offre un nouveau support d'expression présentant des possibilités multiples.

Selon une première alternative, les sources lumineuses sont organisées en sous-ensembles tridimensionnels fixes, chacun desdits sous-ensembles correspondant à la trajectoire d'un point caractéristique de l'objet lors de sa déformation.

Cette alternative présente l'avantage de ne pas nécessiter des dispositifs mécaniques particuliers. Ainsi, cette solution est silencieuse et possède une durée de vie relativement longue.

Avantageusement, le programmateur comporte des moyens de commande séquentielle de l'allumage et de l'extinction des sources lumineuses de manière à reproduire la position des points caractéristiques de l'objet lors de sa déformation.

Avantageusement, les moyens de commandes sont agencés pour effectuer une succession de cycles complets de la déformation de l'objet pour chaque sous-ensemble, les durées de cycle de chaque sous-ensemble étant identiques.

Dans un mode de réalisation, les moyens de commande des sous-ensembles sont synchrones.

Dans un autre mode de réalisation, les moyens de commande des sous-ensembles sont asynchrones, les durées d'éclairage étant spécifiques à chaque sources lumineuses.

Dans un premier mode de réalisation, les sources lumineuses sont constituées par des sources ponctuelles supportées par une structure en fil de fer.

Dans un second mode de réalisation, les sources lumineuses sont constituées par des sources ponctuelles englobées dans une matrice transparente.

Ainsi, cette matrice peut être réalisée par des techniques de prototypage rapide permettant une réalisation relativement rapide dudit système tridimensionnelle.

Dans un troisième mode de réalisation, les sources lumineuses sont constitueés par des sources ponctuelles supportées par des structures en fils tendus. Ainsi, la réalisation du système selon l'invention peut être rapide et le système peut reproduire précisément le mouvement réel.

Dans un quatrième mode de réalisation, une partie au moins des sources lumineuses sont constituées par des moyens de focalisation d'un faisceau lumineux dans un milieu diffusant ou par des moyens de pointage d'un faisceau lumineux sur des éléments réfléchissant la lumière.

Selon une autre alternative, une partie au moins des sources lumineuses sont supportées par des éléments mobiles commandés par le programmateur pour déplacer chaque source lumineuse selon une trajectoire représentative du point caractéristique correspondant de l'objet lors de sa déformation.

Cette alternative présente l'avantage de permettre la restitution de l'apparence d'un objet pendant une longue période sans nécessiter une installation complexe de trajectoires.

En outre, ce mode de réalisation permet des chevauchements de trajectoires des sources lumineuses. Ainsi, une source lumineuse s peut se situer à une position p à un temps t alors qu'une autre source lumineuse s+1 peut également se situer à ladite position p à un temps t+1.

Dans un cinquième mode de réalisation de l'invention, lesdits éléments mobiles sont des bras articulés commandés par le programmateur.

Dans un sixième mode de réalisation de l'invention, lesdits éléments mobiles sont des organes mobiles se déplaçant sur des rails définissant les trajectoires représentatives des points caractéristiques de l'objet lors de sa déformation.

Dans un septième mode de réalisation de l'invention, lesdits éléments mobiles sont un ensemble de câbles assurant le déplacement de chaque source lumineuse selon sa trajectoire prédéfinie, le tirage des câbles étant commandé par le programmateur.

Avantageusement, le programmateur est un calculateur ou un dispositif mécanique.

De préférence, le volume représenté par les points lumineux et les supports opaques desdits sources lumineuses représentent moins de 1 % du volume de l'enveloppe de l'objet représenté.

Selon une variante, les sources lumineuses peuvent être remplacées par des points visibles grâce à un fort contraste avec leur environnement.

Selon un deuxième aspect, l'invention concerne un procédé de restitution de l'apparence d'au moins un objet tridimensionnel en déformation dynamique réversible à l'aide d'une méthode d'obtention d'un système physique tridimensionnel selon le premier aspect de l'invention. Le procédé comprend une étape d'acquisition des trajectoires des points dudit objet caractéristiques de sa déformation et une étape de commande des sources lumineuses en fonction des données acquises lors de ladite étape d'acquisition.

Avantageusement, l'étape d'acquisition est obtenue par un procédé de capture du mouvement.

L'invention sera mieux comprise à la lecture de la description d'un cas particulier non limitatif, faîte en référence aux dessins annexés dans lequel :
- la figure 1 représente une vue en perspective des trajectoires des sources lumineuses pour un système tridimensionnel pour la représentation d'un cheval au galop ;
- les figures 2 et 3 représentent des projections des trajectoires des sources lumineuses, respectivement dans le plan horizontal XZ et dans le plan sagittal YZ
- la figure 4 représente le schéma de principe d'un circuit électronique de commande.

La figure 1 représente une vue en perspective des trajectoires en trois dimensions des sources lumineuses pour un système tridimensionnel selon l'invention. Selon cette réalisation, 18 sources lumineuses permettent de restituer l'apparence d'un cheval au galop.

Cette réalisation correspond à la représentation en volume d'un cheval au galop, qui a été réduit à un cycle de galop sur place d'une durée approximative de 0.6 secondes.

Afin d'obtenir la trajectoire de ces sources, le procédé prévoit une étape préalable d'acquisition des trajectoires de points du cheval lors de son mouvement.

Cette étape d'acquisition peut notamment être réalisée par un procédé de « motion capture ». Pour ce faire, un cheval comportant des marqueurs placés au niveau de points caractéristiques du mouvement du cheval est enregistrée par un dispositif d'enregistrement vidéo. Par la suite, la vidéo enregistrée est traitée par des moyens informatiques afin d'obtenir lesdites trajectoires.

On notera toutefois que l'invention ne se limite pas à ce mode d'acquisition des trajectoires. En effet, on pourrait également choisir de traiter informatiquement des dessins d'animations ou des images de synthèse pour obtenir lesdites trajectoires.

Dans le mode de réalisation représenté sur la figure 1, les sources lumineuses 2 sont organisées en sous-ensembles fixes, chacun des sous-ensembles correspondant à la trajectoire d'un point du cheval lors de son mouvement de galop. Cet exemple se base sur une approche à base d'armatures 1 supportant des séries de diodes électroluminescentes 2 qui s'allument successivement 3.

Les sources lumineuses 2 sont par exemple constituées de diodes électroluminescentes soudées sur deux brins conducteurs, l'un formant une armature fermée décrivant la trajectoire à représenter, l'autre étant relié au programmateur. Les armatures peuvent être montées sur un support en fil de fer, non représentée.

La forme des trajectoires et donc la configuration de chacune des armatures 1 est obtenue à partir de la capture du mouvement des points sur un vrai cheval.

Pour ce mode de réalisation, le programmateur est connecté aux diodes et comporte des moyens de commande séquentielle de l'allumage et de l'extinction des diodes. Ainsi, les diodes électroluminescentes 2 s'allument successivement de manière à reproduire la trajectoire du point considéré.

Dans un mode de réalisation, l'allumage des sources lumineues 1 est synchrone et commandé par un circuit électronique. Chaque trajectoire est par exemple composée de 15 diodes 2 s'allumant successivement toutes les 0.04 secondes.

Dans un autre mode de réalisation, les moyens de commande de l'allumage des diodes 2 des sous-ensembles sont asynchrones. La durée d'éclairage des sources lumineuses est donc spécifique à chaque point. Ainsi, on pourra prévoir des durées d'éclairages importants pour des points peu mobiles lors du mouvement du cheval et des durées d'éclairage plus courtes pour des points plus mobiles.

En outre, cette réalisation permet de réaliser des sous-ensembles composés de suites de diodes électroluminescente dont la distance entre lesdites diodes est fixe car on peut faire varier la durée d'éclairage en fonction de la vitesse de déplacement du point considéré. Ainsi, la réalisation des sous-ensembles peut être simplifiée.

Dans un second mode de réalisation non représenté, les sources lumineuses sont constituées par des sources de lumières ponctuelles qui sont englobées dans une matrice transparente. Cette matrice transparente peut, par exemple, être réalisée par stéréo lithographie avec des matériaux polymères.

Dans un troisième mode de réalisation de l'invention, les sources lumineuses sont constituées par des sources ponctuelles qui sont supportées par des fils solidarisés à leurs deux extrémités. Ce mode de réalisation permet une mise en place relativement simple et précise des sources ponctuelles. En effet, il suffit à l'opérateur de placer le(s) sources(s) lumineuse(s) à la distance voulue d'une extrémité du fil puis de tendre le fil entre deux points établis.

Dans un quatrième mode de réalisation, les sources lumineuses peuvent être constituées par des moyens de focalisation d'un faisceau lumineux ou par des moyens de pointage d'un faisceau lumineux sur des éléments réfléchissant, diffusant, difractant ou réfractant la lumière.

Dans ce cas, le programmateur peut notamment commander l'orientation des faisceaux lumineux qui pointeront successivement vers des moyens de focalisation ou les éléments réfléchissants diffusants, difractants ou réfractants matérialisant la trajectoire du point considéré.

Selon une autre alternative de l'invention, on peut prévoir que les sources lumineuses soient mobiles selon les trajectoires des points caractéristiques du mouvement de l'objet, lors de sa déformation.

A cet effet, selon un cinquième mode de réalisation, les sources lumineuses peuvent être montées sur des bras articulés selon trois dimensions dont le mouvement est commandé par le programmateur. Ainsi, ce mode de réalisation permet de restituer l'apparence d'un objet pendant une longue durée sans avoir à réaliser physiquement la trajectoire des sources lumineuses. En outre, ce mode permet de restituer l'apparence de déformations dynamiques plus complexes.

Selon un sixième mode de réalisation, les sources lumineuses sont portées par des chariots dont le mouvement est commandé par le programmateur, et qui se déplacent sur un ou plusieurs rails suivant la trajectoire des points caractéristiques de l'objet lors de sa déformation.

Enfin, selon un septième mode de réalisation de l'invention, les sources lumineuses peuvent être portées par des câbles déplacés mécaniquement pour suivre la trajectoire désirée et dont le déplacement est commandé par le programmateur.

On notera que, selon la seconde alternative de l'invention, les sources lumineuses peuvent être des diodes électroluminescentes ou simplement des éléments colorés possédant un contraste suffisant avec leur environnement. Ces éléments peuvent notamment être des éléments blanc ou fluorescent dans un environnement sombre ou des éléments sombres dans un environnement lumineux.

En outre, selon l'invention, le programmateur pourra être un dispositif mécanique, un calculateur électronique ou encore des moyens informatiques de commande.
Les figures 2 et 3 représentent les projections sur le plan horizontal XZ et le plan sagittal YZ des trajectoires de la figure 1.
La figure 4 représente le schéma de principe d'un circuit électronique permettant d'allumer successivement les 15 diodes de chaque trajectoire.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Méthode d'obtention d'un système physique tridimensionnel restituant l'apparence d'au moins un objet tridimensionnel en déformation dynamique, ladite méthode comportant :
- une étape d'acquisition des trajectoires de points dudit objet tridimensionnel caractéristiques de sa déformation,
- la constitution d'une pluralité de sources lumineuses correspondant auxdits points dudit objet caractéristiques desdites déformations, séparées par un espace principalement transparent, ladite pluralité de sources lumineuses ne représentant pas la forme de l'objet, et
- l'agencement d'un programmateur pour commander les sources lumineuses en fonction des données acquises lors de l'étape d'acquisition de manière à ce que la position relative de chaque source lumineuse corresponde à la position relative du point correspondant dudit objet, lors de sa déformation dynamique, à des instants successifs.

2. Méthode d'obtention d'un système physique tridimensionnel selon la revendication 1, **caractérisée en ce que** les sources lumineuses sont organisées en sous-ensembles tridimensionnels fixes, chacun desdits sous-ensembles correspondant à la trajectoire d'un point caractéristique de l'objet lors de sa déformation.

3. Méthode d'obtention d'un système physique tridimensionnel selon la revendication 2, **caractérisée en ce que** le programmateur comporte des moyens de commande séquentielle de l'allumage et de l'extinction des sources lumineuses de manière à reproduire la position des points caractéristiques de l'objet lors de sa déformation.

4. Méthode d'obtention d'un système physique tridimensionnel selon la revendication 3, **caractérisée en ce que** l'on agence les moyens de commandes pour effectuer une succession de cycles complets de la déformation de l'objet pour chaque sous-ensemble, les durées de cycle de chaque sous-ensemble étant identiques.

5. Méthode d'obtention d'un système physique tridimensionnel selon l'une des revendications 3 ou 4, **caractérisée en ce que** les moyens de commande des sous-ensembles sont synchrones.

6. Méthode d'obtention d'un système physique tridimensionnel selon la revendication 3, **caractérisée en ce que** les moyens de commande des sous-ensembles sont asynchrones, les durées d'éclairage des sources lumineuses étant spécifiques à chaque source.

7. Méthode d'obtention d'un système physique tridimensionnel selon l'une des revendications 1 à 6, **caractérisée en ce que** les sources lumineuses sont constituées par des sources ponctuelles supportées par une structure en fil de fer.

8. Méthode d'obtention d'un système physique tridimensionnel selon l'une quelconque des revendications 1 à 7, **caractérisé en ce que** les sources lumineuses sont constituées par des sources ponctuelles englobées dans une matrice transparente.

9. Méthode d'obtention d'un système physique tridimensionnel selon l'une quelconque des revendications 1 à 8, **caractérisée en ce que** les sources lumineuses sont constituées par des sources ponctuelles supportées par des structures en fils tendus.

10. Méthode d'obtention d'un système physique tridimensionnel selon l'une quelconque des revendications 1 à 9, **caractérisée en ce qu'**une partie au moins des sources lumineuses sont constituées par des moyens de focalisation d'un faisceau lumineux dans un milieu diffusant ou par des moyens de pointage d'un faisceau lumineux sur des éléments réfléchissant diffusant, difractant ou réfractant la lumière.

11. Méthode d'obtention d'un système physique tridimensionnel selon la revendication 1, **caractérisée en ce qu'**une partie au moins des sources lumineuses sont supportés par des éléments mobiles commandés par le programmateur pour déplacer chaque source lumineuse selon une trajectoire représentative du point caractéristique correspondant de l'objet lors de sa déformation.

12. Méthode d'obtention d'un système physique tridimensionnel selon la revendication 11, **caractérisée en ce que** lesdits éléments mobiles sont des bras articulés commandés par le programmateur.

13. Méthode d'obtention d'un système physique tridimensionnel selon la revendication 11, **caractérisée en ce que** lesdits éléments mobiles sont des organes mobiles se déplaçant sur un ou plusieurs rails définissant les trajectoires représentatives des points caractéristiques de l'objet lors de sa déformation.

14. Méthode d'obtention d'un système physique tridimensionnel selon la revendication 11, **caractérisée en ce que** lesdits éléments mobiles sont un ensemble de câbles assurant le déplacement de chaque source lumineuse selon sa trajectoire prédéfinie, le tirage des câbles étant commandé par le programmateur.

15. Méthode d'obtention d'un système physique tridimensionnel selon l'une des revendications 1 à 14, **caractérisée en ce que** le programmateur est un calculateur ou un dispositif mécanique.

16. Méthode d'obtention d'un système physique tridimensionnel selon l'une quelconque des revendications 1 à 15, **caractérisé en ce que** le volume représenté par les sources lumineuses et les supports opaques desdits sources lumineuses représentent moins de 1 % du volume de l'enveloppe de l'objet en déformation dynamique réversible.

17. Méthode d'obtention d'un système physique tridimensionnel selon l'une quelconque des revendications 1 à 16, **caractérisé en ce que** les sources lumineuses peuvent être remplacées par des points visibles grâce à un fort contraste avec leur environnement.

18. Méthode d'obtention d'un système physique tridimensionnel selon l'une quelconque des revendications 1 à 17, **caractérisé en ce que** l'étape d'acquisition est obtenue par un procédé de capture du mouvement.

19. Procédé de restitution de l'apparence d'au moins un objet tridimensionnel en déformation dynamique à l'aide d'un système physique tridimensionnel obtenu par une méthode selon l'une des revendications 1 à 18, **caractérisé en ce qu'**il comprend une étape de commande des sources lumineuses en fonction des données acquises lors de ladite étape d'acquisition.

## Patentansprüche

1. Verfahren zum Erhalt eines dreidimensionalen physischen Systems, das das Aussahen mindestens eines dreidimensionalen Gegenstands in dynamischer Verformung wieder herstellt, wobei das Verfahren Folgendes umfasst:
- einen Schritt des Erfassens der Bahnen der Punkte des dreidimensionalen Gegentands, die charakteristisch für seine Verformung sind,
- den Aufbau einer Vielzahl von Lichtquellen, die den Punkten des Gegenstands entsprechen, die charakteristisch für die Verformungen sind, getrennt durch einen im Wesentlichen transparenten Raum, wobei die Vielzahl von Lichtquellen die Form des Gegenstands nicht darstellt, und
- die Anordnung eines Programmierers, um die Lichtquellen je nach den Daten zu steuern, die im Schritt des Erfassens erfasst wurden, so dass die relative Position jeder Lichtquelle der relativen Position des entsprechenden Punkts des Gegenstands bei seiner dynamischen Verformung an aufeinander folgenden Zeitpunkten entspricht.

2. Verfahren zum Erhalt eines dreidimensionalen physischen Systems nach Anspruch 1, **dadurch gekennzeichnet, dass** die Lichtquellen in festen dreidimensionalen Untereinheiten organisiert sind, wobei jede der Untereinheiten der Bahn eines charakteristischen Punkts des Gegenstands bei seiner Verformung entspricht.

3. Verfahren zum Erhalt eines dreidimensionalen physischen Systems nach Anspruch 2, **dadurch gekennzeichnet, dass** der Programmierer Mittel zur sequentiellen Steuerung der Einschaltung und der Ausschaltung der Lichtquellen umfasst, um die Position der charakteristischen Punkte des Gegenstands bei seiner Verformung zu reproduzieren.

4. Verfahren zum Erhalt eines dreidimensionalen physischen Systems nach Anspruch 3, **dadurch gekennzeichnet, dass** die Steuerungsmittel angeordnet werden, um eine Aufeinanderfolge von kompletten Zyklen der Verformung des Gegenstands für jede Untereinheit durchzuführen, wobei die Dauer des Zyklus jeder Untereinheit identisch ist.

5. Verfahren zum Erhalt eines dreidimensionalen physischen Systems nach einem der Ansprüche 3 oder 4, **dadurch gekennzeichnet, dass** die Steuerungsmittel der Untereinheiten synchron sind.

6. Verfahren zum Erhalt eines dreidimensionalen physischen Systems nach Anspruch 3, **dadurch gekennzeichnet, dass** die Steuerungsmittel der Untereinheiten asynchron sind, wobei die Beleuchtungsdauer der Lichtquellen für jede Quelle spezifisch ist.

7. Verfahren zum Erhalt eines dreidimensionalen physischen Systems nach einem der Ansprüche 1 bis 6, **dadurch gekennzeichnet, dass** die Lichtquellen aus Punktquellen bestehen, die von einer Struktur aus Eisendraht getragen werden.

8. Verfahren zum Erhalt eines dreidimensionalen physischen Systems nach einem der Ansprüche 1 bis 7, **dadurch gekennzeichnet, dass** die Lichtquellen aus Punktquellen bestehen, die in einer transparenten Matrix eingeschlossen sind.

9. Verfahren zum Erhalt eines dreidimensionalen physischen Systems nach einem der Ansprüche 1 bis 8, **dadurch gekennzeichnet, dass** die Lichtquellen aus Punktquellen bestehen, die von einer Struktur aus Spanndraht getragen werden.

10. Verfahren zum Erhalt eines dreidimensionalen physischen Systems nach einem der Ansprüche 1 bis 9, **dadurch gekennzeichnet, dass** mindestens ein Teil der Lichtquellen aus Mitteln zur Fokalisierung eines Lichtbündels in einem Diffusionsmedium bestehen, oder aus Mitteln zur Ausrichtung eines Lichtbündels auf reflektierende Diffusionselemente, die das Licht brechen oder beugen.

11. Verfahren zum Erhalt eines dreidimensionalen physischen Systems nach Anspruch 1, **dadurch gekennzeichnet, dass** mindestens ein Teil der Lichtquellen von beweglichen Elementen getragen wird, gesteuert vom Programmierer, um jede Lichtquelle gemäß einer repräsentativen Bahn des charakteristischen Punkts zu verschieben, der dem Gegenstand bei seiner Verformung entspricht.

12. Verfahren zum Erhalt eines dreidimensionalen physischen Systems nach Anspruch 11, **dadurch gekennzeichnet, dass** die beweglichen Elemente Gelenkarme sind, die vom Programmierer gesteuert werden.

13. Verfahren zum Erhalt eines dreidimensionalen physischen Systems nach Anspruch 11, **dadurch gekennzeichnet, dass** die beweglichen Elemente bewegliche Organe sind, die sich auf einer oder auf mehreren Schienen bewegen, die die repräsentativen Bahnen der charakteristischen Punkte des Gegenstands bei seiner Verformung definieren.

14. Verfahren zum Erhalt eines dreidimensionalen physischen Systems nach Anspruch 11, **dadurch gekennzeichnet, dass** die beweglichen Elemente eine Einheit aus Kabeln sind, die die Verschiebung jeder Lichtquelle gemäß ihrer vordefinierten Bahn sicherstellen, wobei der Zug der Kabel vom Programmierer gesteuert wird.

15. Verfahren zum Erhalt eines dreidimensionalen physischen Systems nach einem der Ansprüche 1 bis 14, **dadurch gekennzeichnet, dass** der Programmierer ein Rechner oder eine mechanische Vorrichtung ist.

16. Verfahren zum Erhalt eines dreidimensionalen physischen Systems nach einem der Ansprüche 1 bis 15, **dadurch gekennzeichnet, dass** das Volumen, dargestellt von den Lichtquellen und den lichtundurchlässigen Trägern der Lichtquellen, weniger als 1 % des Volumens der Umhüllung des Gegenstands in reversibler dynamischer Verformung darstellt.

17. Verfahren zum Erhalt eines dreidimensionalen physischen Systems nach einem der Ansprüche 1 bis 16, **dadurch gekennzeichnet, dass** die Lichtquellen dank eines starken Kontrasts mit ihrer Umgebung durch sichtbare Punkte ersetzt werden können.

18. Verfahren zum Erhalt eines dreidimensionalen physischen Systems nach einem der Ansprüche 1 bis 17, **dadurch gekennzeichnet, dass** der Schritt des Erfassens durch ein Verfahren zur Erfassung der Bewegung erhalten wird.

19. Prozess zur Wiederherstellung des Aussehens von mindestens einem dreidimensionalen Gegenstand in dynamischer Verformung mit Hilfe eines dreidimensionalen physischen Systems, das durch ein Verfahren nach einem der Ansprüche 1 bis 18 erhalten wird, **dadurch gekennzeichnet, dass** es einen Schritt des Steuerns der Lichtquellen in Abhängigkeit von den Daten umfasst, die während des Schritts des Erfassen erfasst wurden.

## Claims

1. Method of obtaining a three-dimensional physical system restoring the appearance of at least one three-dimensional object in dynamic deformation, said method comprising:
- a step of acquiring paths of points of said three-dimensional object characteristic of the deformation thereof,
- the constitution of a plurality of light sources corresponding to said points of said object characteristic of said deformations, separated by a mainly transparent space, said plurality of light sources not representing the shape of the object, and
- the arrangement of a programmer for controlling the light sources according to the data acquired during the acquisition step so that the relative position of each light source corresponds to the relative position of the corresponding point on said object, when it is dynamically deformed, at successive instants.

2. Method of obtaining a three-dimensional physical system according to claim 1, **characterised in that** the light sources are organised in fixed three-dimensional subsets, each of said subsets corresponding to the path of a point characteristic of the object when it is deformed.

3. Method of obtaining a three-dimensional physical system according to claim 2, **characterised in that** the programmer comprises means for sequential control of the switching on and off of the light sources so as to reproduce the position of the characteristic points of the object when it is deformed.

4. Method of obtaining a three-dimensional physical system according to claim 3, **characterised in that** the control means are arranged to perform a succession of complete cycles of the deformation of the object for each subset, the cycle durations of each subset being identical.

5. Method of obtaining a three-dimensional physical system according to one of claims 3 or 4, **characterised in that** the means of controlling the subsets are synchronous.

6. Method of obtaining a three-dimensional physical system according to claim 3, **characterised in that** the means of controlling the subsets are asynchronous, the durations of lighting of the light sources being specific to each source.

7. Method of obtaining a three-dimensional physical system according to one of claims 1 to 6, **characterised in that** the light sources are formed by point sources supported by an iron-wire structure.

8. Method of obtaining a three-dimensional physical system according to any one of claims 1 to 7, **characterised in that** the light sources are formed by point sources included in a transparent matrix.

9. Method of obtaining a three-dimensional physical system according to any one of claims 1 to 8, **characterised in that** the light sources are formed by point sources supported by tensioned-wire structures.

10. Method of obtaining a three-dimensional physical system according to any one of claims 1 to 9, **characterised in that** at least some of the light sources are formed by means of focusing a light beam in a diffusing medium or by means of pointing a light beam onto reflective elements diffusing, diffracting or refracting light.

11. Method of obtaining a three-dimensional physical system according to claim 1, **characterised in that** at least some of the light sources are supported by movable elements controlled by the programmer in order to move each light source on a path representing the corresponding characteristic point of the object when it is deformed.

12. Method of obtaining a three-dimensional physical system according to claim 11, **characterised in that** said movable elements are articulated arms controlled by the programmer.

13. Method of obtaining a three-dimensional physical system according to claim 11, **characterised in that** said movable elements are movable members moving on one or more rails defining the paths representing the characteristic points of the object when it is deformed.

14. Method of obtaining a three-dimensional physical system according to claim 11, **characterised in that** said movable elements are a set of cables providing the movement of each light source on its predefined path, the pulling of the cables being controlled by the programmer.

15. Method of obtaining a three-dimensional physical system according to one of claims 1 to 14, **characterised in that** the programmer is a computer or a mechanical device.

16. Method of obtaining a three-dimensional physical system according to any one of claims 1 to 15, **characterised in that** the volume represented by the light source and the opaque supports of said light sources represent less than 1% of the volume of the envelope of the object in reversible dynamic deformation.

17. Method of obtaining a three-dimensional physical system according to any one of claims 1 to 16, **characterised in that** the light source can be replaced by visible points by virtue of a high contrast with their environment.

18. Method of obtaining a three-dimensional physical system according to any one of claims 1 to 17, **characterised in that** the acquisition step is obtained by a method of capturing the movement.

19. Process of restoring the appearance of at least one three-dimensional object in dynamic deformation by means of a three-dimensional physical system obtained by a method according to one of claims 1 to 18, **characterised in that** it comprises a step of controlling the light sources according to the data acquired during said acquisition step.
